# EUROPÄISCHE PATENTSCHRIFT

(11) **EP 0 304 585 B1**
(45) Veröffentlichungstag und Bekanntmachung des Hinweises auf die Patenterteilung: **15.01.1992**
(21) Anmeldenummer: 88110249.5
(22) Anmeldetag: 28.06.1988
(51) Int. Cl.: A63C 17/01

(54) **Sportgerät**
Sporting device
Appareil sportif

(30) Priorität: 27.08.1987 DE 3728646; 06.04.1988 DE 3811527
(43) Veröffentlichungstag der Anmeldung: 01.03.1989
(73) Patentinhaber: Küttenbaum, Valentin, D-88471 Laupheim (DE)
(72) Erfinder: Küttenbaum, Valentin, D-88471 Laupheim (DE)
(74) Vertreter: Engelhardt, Guido, Dipl.-Ing.

(56) Entgegenhaltungen:
- FR-A- 2 439 604
- FR-A- 2 561 191
- FR-A- 2 569 572
- GB-A- 2 183 568
- US-A- 3 565 454
- US-A- 4 062 557
- US-A- 4 076 265

## Beschreibung

Die Erfindung bezieht sich auf ein Sportgerät, bestehend aus einer Grundplatte und an dieser mittels entgegengesetzt zueinander angeordneter Pendelachsen angebrachter Stützglieder, mittels denen das Sportgerät auf dem zu befahrenden Untergrund aufliegt, wobei die Grundplatte mit einem oder zwei Griffstücken als Kipp- oder Lenkhilfen versehen ist, die starr mit dieser verbunden sind und mittels denen die Grundplatte seitlich zu neigen ist.

Durch die FR-A-25 69 572 ist ein Sportgerät dieser Art bekannt. Als Griffstück ist hierbei ein bogenförmig gekrümmter Bügel vorgesehen, der mit seinen Enden an den Schmalseiten der Grundplatte befestigt ist. Ein auf der Grundplatte stehender Fahrer kann sich somit zwar an dem Bügel halten und durch Gewichtsverlagerungen Richtungsänderungen bewirken, dieses ausschließlich mit Rollen ausgestattete Sportgerät kann aber nur auf einem festen Untergrund und demnach nicht auf Schnee oder im freien Gelände verwendet werden.

Aufgabe der Erfindung ist es daher, ein Sportgerät der eingangs genannten Gattung zu schaffen, das insbesondere auf Schnee und Eis in vorteilhafter und einfacher Weise zu verwenden ist. Vor allem soll erreicht werden, daß Richtungsänderungen problemlos vorzunehmen sind und daß das Sportgerät auch auf einem harten Untergrund nicht seitlich abrutscht, sondern stets sicher geführt ist und die gewählte Fahrtrichtung beibehält. Ferner soll eine hohe Fahrsicherheit gegeben sowie Unfälle und damit Verletzungen des Fahrers weitgehend vermieden werden. Der dazu erforderliche Bauaufwand soll gering gehalten werden, auch soll die Fahrtechnik leicht zu erlernen sein, um ein derartiges aus nur wenigen Bauteilen zusammensetzbares Sportgerät stets sicher, und zwar auch bei unterschiedlichen Benutzungsarten zu handhaben.

Gemäß der Erfindung wird dies bei einem Sportgerät der vorgenannten Art dadurch erreicht, daß das Sportgerät als Gleitvorrichtung ausgebildet ist, daß die in Form von Skiern, Gleitbrettern, Gleittellern oder Führungskufen ausgebildeten Stützglieder eine profilierte Lauffläche aufweisen und daß ein- oder beidseitig neben den Stützgliedern Leitkufen oder Tragflügel angeordnet oder daß diese in die Stützglieder integriert sind.

Vorteilhaft ist es hierbei, die Leitkufen oder Tragflügel gegenüber der Lauffläche der Stützglieder in der Höhe und/oder achssenkrecht zur Fahrtrichtung des Sportgerätes verstellbar anzuordnen, so daß eine Anpassung an die jeweilige Beschaffenheit des zu befahrenden Untergrundes leicht vorzunehmen ist.

Angebracht ist es ferner, die Leitkufen jeweils symmetrisch zu einer Pendelachse bzw. zu den Pendelachsen einer Gruppe anzuordnen und die Tragflügel durch auf einer oder beiden Seiten der Stützglieder von diesen seitlich abstehenden gesonderten oder in diese integrierten Auflageschienen zu bilden.

Angebracht ist es des weiteren, die Pendelachsen in ihrer Spurweite derart vergrößert auszubilden, daß die über die Griffstücke auf die Grundplatte zu übertragenden Neigungen und Gewichtsverlagerungen des Fahrers aufgefangen werden. Ein Kippen des Sportgerätes ist dadurch nahezu ausgeschlossen.

Zur Erhöhung der Fahrsicherheit ist es zweckmäßig, in einem oder beiden Endbereichen des Sportgerätes jeweils zwei oder mehrere zu einer Gruppe zusammengefaßte Pendelachsen vorzusehen, die jeweils entgegengesetzt zu den in dem anderen Endbereich angebrachten Pendelachsen anzuordnen sind.

Sehr vorteilhaft ist es ferner, die Grundplatte aus einem oder mehreren in Längsrichtung des Sportgerätes verlaufenden vorzugsweise rohrförmigen Profilelementen, beispielsweise aus zwei mit seitlichem Abstand zueinander angeordneten Profilelementen herzustellen, die mittels Spann- oder Verbindungselementen fest miteinander verbunden sind.

Auf der Grundplatte oder den diese bildenden Profilelementen kann eine Standplatte, ein Sitz, eine Sitzbank oder eine Liegeschale vorzugsweise mittels Spann- oder Verbindungselementen, Haltegurten oder Halteclipsen abnehmbar und verstellbar angebracht werden.

An den Pendelachsen und/oder den Auslegerarmen können unmittelbar oder mittels Zwischengliedern, beispielsweise in Form von Spannprismen als Stützglieder ein Monoski, zwei Normalski, zwei oder mehrere Kurzski, zwei oder mehrere Gleitbretter oder Gleitteller, Eiskufen, Führungskufen mit Tragflügeln angebracht werden, so daß das Sportgerät nahezu zu jeder Jahreszeit und bei sehr unterschiedlichen Untergrundverhältnissen verwendbar ist.

Das gemäß der Erfindung ausgebildete Sportgerät ist nicht nur äußerst einfach in seiner konstruktiven Ausgestaltung und somit auf wirtschaftliche Weise herstellbar, insbesondere wenn die Grundplatte aus Profilelementen gebildet wird, sondern auch leicht zu handhaben, in vielseitiger Weise zu verwenden und sicher zu beherrschen. Wird nämlich das Sportgerät als Gleitvorrichtung ausgebildet, mit unterschiedlich gestalteten Stützgliedern versehen, und werden neben diesen Gleitkufen, Tragflügel oder dgl. angeordnet, so ist es ohne Schwierigkeiten möglich, diesen die jeweils erforderlichen Fahrtrichtungsänderungen durch Kippen der Grundplatte und/oder durch Gewichtsverlagerungen vorzunehmen. Ein Fahrer kann sich somit im Sitzen, Stehen oder Liegen an den Griffstücken abstützen, vor allem aber kann über diese die Grundplatte seitlich geneigt werden, um dadurch Richtungsänderungen des Sportgerätes zu bewerkstelligen. Des weiteren ist von besonderem Vorteil, daß durch die Stützglieder das Sportgerät auch auf einem harten Untergrund, wie gepreßtem Schnee oder Eis, stets zuverlässig geführt ist und seitlich nicht abrutschen kann, die gewählte Fahrtrichtung wird vielmehr stets beibehalten.

Besondere Kenntnisse und Geschicklichkeiten, um ein gemäß der Erfindung ausgebildetes Sportgerät stets sicher zu beherrschen, sind demnach nicht mehr notwendig, vielmehr ist die Fahrtechnik in kurzer Zeit auch ohne Anleitung erlernbar. Insbesondere ist aber eine hohe Fahrsicherheit gegeben, da ein Umkippen des Sportgerätes nahezu ausgeschlossen ist und der Fahrer sich an den Griffstücken halten kann. Die Sturzgefahr ist auf diese Weise in einem erheblichen Maße gemindert und Verletzungen werden weitgehend vermieden.

Des weiteren baut das vorschlagsgemäß ausgebildete Sportgerät klein, weist ein geringes Eigengewicht auf und ist problemlos umzurüsten. Zum Transport des Sportgerätes mittels eines Kraftfahrzeuges ist demnach kein Dachgepäckträger erforderlich, die einzelnen Teile des zusammenklappbaren oder auch zusammenlegbaren Sportgerätes sind vielmehr kompakt zu befördern und ohne weiteres in einem Kofferraum unterzubringen. Und da einzelne Teile, wie Sitz oder Standplatte, Griffstücke, Gleitteller, Skier, Kufen oder dgl. rasch auszuwechseln sind, ist eine Anpassung an den jeweiligen Verwendungszweck, den Fahrer wie auch die Geländebedingungen und Bodenbeschaffenheit ohne großen zeitlichen Aufwand leicht zu bewerkstelligen, so daß eine äußerst vielseitige Verwendungsweise im Sommer und im Winter gegeben ist.

In der Zeichnung sind einige Ausführungsbeispiele des gemäß der Erfindung ausgebildeten Sportgerätes dargestellt, die nachfolgend im einzelnen erläutert sind. Hierbei zeigen:
- Figur 1, 2 und 3: jeweils ein aus Profilelementen zusammengesetztes Sportgerät in Draufsicht mit Skiern, Gleitbrettern bzw. Gleittelldern als Stützglieder,
- Figur 4: ein als Ski ausgebildetes Stützglied mit zugeordneter Leitkufe,
und
- Figur 5: ein als Führungskufe mit Tragflügeln ausgebildetes Stützglied.

Die in den Figuren 1 bis 3 dargestellte und mit 71, 81 bzw. 91 bezeichneten Sportgeräte sind in vielseitiger Weise als Skateboard auf festem Untergrund, beispielsweise auf Schnee verwendbar und bestehen jeweils aus einer Grundplatte 72, 82 bzw. 92 sowie zwei an dieser befestigten Pendelachsen 74, 76 bzw. 84, 86 bzw. 94, 96, die eine verbreitete Spur aufweisen, entgegengesetzt zueinander angeordnet und mit unterschiedlich ausgebildeten Stützgliedern versehen sind. Die Grundplatten sind hierbei aus zwei rohrförmigen mit seitlichem Abstand zueinander angeordneten Profilelementen, die mittels Spannelementen zusammengehalten werden, gebildet.

Bei der Ausgestaltung nach Figur 1 sind als Stützglieder vier Kurzski 75 und 77 vorgesehen, die an an der mit einem Griffstück 73 ausgestatteten Grundplatte 72 befestigten Pendelachsen 74 und 76 angebracht sind. Außerdem sind beiderseits der Skier 75 und 77, um stets eine sichere Führung auch auf einer harten Piste zu gewährleisten, Gleitkufen 78 und 79 symmetrisch zu den Pendelachsen 74 und 76 angeordnet.

Bei den Sportgeräten 81 und 91 nach den Figuren 2 und 3 dienen als Stützglieder zwei Gleitbretter 85 und 87 bzw. zwei Gleitteller 95 und 97 bzw. gemäß der strichpunktierten Darstellung vier Gleitteller 95', 95'' und 97', 97'', die über die Pendelachsen 84 und 86 bzw. 94 und 96 an den mit Kipphebeln 83 bzw. 93 versehenen Grundplatten 82 bzw. 92 gehalten sind. Seitlich neben den Gleitbrettern 85, 87 bzw. den Gleittellern 95, 97 sind wiederum Leitkufen 88, 89 bzw. 98, 99 angeordnet. Gemäß der strichpunktierten Darstellungen in Figur 2 können aber auch Leitkufen 90 mittig zu den Gleitbrettern 85, 87 bzw. den Gleittellern 95', 95'', 97', 97'' an diesen angebracht werden.

Der in Figur 4 dargestellte Ski 121 ist mit einer profilierten Lauffläche 122 versehen, indem in diese Längsrillen 123, 124 unterschiedlicher Gestaltung eingearbeitet sind. Außerdem ist der Ski 121 mit einer Leitkufe 125 ausgestattet, die gegenüber der Lauffläche 122 in der Höhe und auch achssenkrecht zur Fahrtrichtung verstellbar gehalten ist. Dazu dient ein Verbindungshebel 127, der mittels Schrauben 128 und 129, die Langlöcher 130 bzw. 131 durchgreifen, an dem Ski 121 und der Leitkufe 125 verstellbar befestigt ist. Die Spitze 126 bzw. 126' der Leitkufe 125, die beliebig zu gestalten ist - beispielsweise kann diese auch mit einem Hohlschliff versehen sein - , kann somit mehr oder weniger über die Lauffläche 122 des Skis 121 überstehen bzw. seitlich auskragen, so daß eine Anpassung an die jeweiligen Beschaffenheiten des zu befahrenden Untergrundes leicht möglich ist.

Das in Figur 5 dargestellte Stützglied 141 ist als Führungskufe 143 ausgebildet, die an einer Pendelachse 142 eines Sportgerätes befestigt und beiderseits mit Tragflügeln 144 und 145 versehen ist. Auf diese Weise wird nicht nur ein seitliches Abrutschen auf harten Pisten, sondern auch ein zu tiefes Einsinken in lockeren Tiefschnee vermieden.

## Patentansprüche

1. Sportgerät (71; 81; 91), bestehend aus einer Grundplatte (72; 82; 92) und an dieser mittels entgegengesetzt zueinander angeordneter Pendelachsen (74; 84; 94) angebrachter Stützglieder, mittels denen das Sportgerät (71; 81; 91) auf dem zu befahrenden Untergrund aufliegt, wobei die Grundplatte (72; 82; 92) mit einem oder zwei Griffstücken (73; 83; 93) als Kipp- oder Lenkhilfen versehen ist, die starr mit dieser verbunden sind und mittels denen die Grundplatte (72; 82; 92) seitlich zu neigen ist,
**dadurch gekennzeichnet,**
daß das Sportgerät (71; 81; 91) als Gleitvorrichtung ausgebildet ist, daß die in Form von Skiern (75, 77; 121), Gleitbrettern (85, 87), Gleittellern (95, 97; 95', 95'', 97', 97'') oder Führungskufen (143) ausgebildeten Stützglieder eine profilierte Lauffläche (122) aufweisen und daß ein- oder beidseitig neben den Stützgliedern Leitkufen (78, 79; 88, 89, 90; 98, 99; 125) oder Tragflügel (144, 145) angeordnet oder daß diese in die Stützglieder (141) integriert sind.

2. Sportgerät nach Anspruch 1,
**dadurch gekennzeichnet,**
daß die Leitkufen (125) oder die Tragflügel (144, 145) gegenüber der Lauffläche (122) der Stützglieder (121; 143) in der Höhe und/oder achssenkrecht zur Fahrtrichtung des Sportgerätes verstellbar angeordnet sind.

3. Sportgerät nach Anspruch 1 oder 2,
**dadurch gekennzeichnet,**
daß die Leitkufen (78, 79; 88, 89; 90; 98, 99) jeweils symmetrisch zu einer Pendelachse (74, 76; 84, 86; 94 96) bzw. zu den Pendelachsen einer Gruppe angeordnet sind.

4. Sportgerät nach Anspruch 1 oder 2,
**dadurch gekennzeichnet,**
daß die Tragflügel (144, 145) durch auf einer oder beiden Seiten der Stützglieder (143) von diesen seitlich abstehenden gesonderten oder in diese integrierten Auflageschienen gebildet sind.

5. Sportgerät nach einem oder mehreren der Ansprüche 1 bis 4,
**dadurch gekennzeichnet,**
daß die Pendelachsen (74, 76; 84, 86; 94, 96) in ihrer Spurweite derart vergrößert ausgebildet sind, daß die über die Griffstücke (73; 83; 93) auf die Grundplatte (72; 82; 92) zu übertragenden Neigungen und Gewichtsverlagerungen des Fahrers auffangbar sind.

6. Sportgerät nach einem oder mehreren der Amsprüche 1 bis 5,
**dadurch gekennzeichnet,**
daß in einem oder beiden Endbereichen des Sportgerätes jeweils zwei oder mehrere zu einer Gruppe zusammengefaßte Pendelachsen vorgesehen sind, die jeweils entgegengesetzt zu den in dem anderen Endbereich angebrachten Pendelachsen angeordnet sind.

7. Sportgerät nach einem oder mehreren der Ansprüche 1 bis 6,
**dadurch gekennzeichnet,**
daß die Grundplatte aus einem oder mehreren in Längsrichtung des Sportgerätes verlaufenden vorzugsweise rohrförmigen Profilelementen besteht, die mittels Spann- oder Verbidnungselementen fest miteinander verbunden sind.

8. Sportgerät nach einem oder mehreren der Ansprüche 1 bis 7,
**dadurch gekennzeichnet,**
daß auf der Grundplatte oder den diese bildenden Profilelementen eine Standplatte, ein Sitz, eine Sitzbank oder eine Liegeschale vorzugsweise mittels Spann- oder Verbindungselementen, Haltegurten oder Halteclipsen abnehmbar und verstellbar angebracht ist.

9. Sportgerät nach einem oder mehreren der Ansprüche 1 bis 8,
**dadurch gekennzeichnet,**
daß an den Pendelachsen (74, 76; 84, 86; 94, 96) unmittelbar oder mittels Zwischengliedern, beispielsweise in Form von Spannprismen als Stützglieder ein Monoski, zwei Normalski, zwei oder mehrere Kurzski (75, 77), zwei oder mehrere Gleitbretter (85, 87) oder Gleitteller (95, 97; 95', 95'', 97, 97''), Eiskufen (78, 79; 88, 89; 90; 98, 99), Führungskufen (243) mit Tragflügeln (144, 145) angebracht sind.

## Claims

1. Sporting device (71; 81; 91) comprising a baseplate (72; 82; 92) with support members arranged on opposing jointed cross-shaft axles (74; 84; 94), upon which the sporting device (71; 81; 91) makes contact with the ground surface, whereby the baseplate (72; 82; 92) is provided with one or two grips (73; 83; 93) as tilting or steering aids, these being rigidly mounted on the baseplate (72; 82; 92), thus enabling it to be inclined laterally,
**characterized in that**
the sporting device (71; 81; 91) is arranged as a sliding fixture, in that the support members take the form of skis (75; 77; 121), skids (85; 87), plate skids (95; 97; 95'; 95'', 97', 97'') or guide runners (143), have a profiled contact surface, and also have guide runners (78, 79; 88, 89, 90; 98, 99; 125) or stabilisers (144, 145) on one or both sides of the support members, or forming an integral part of the support members (141).

2. Sporting device as claimed in claim 1,
**characterized in that**
the guide runners (125) or stabilisers (144, 145) are arranged relative to the contact surface (122) of the support members (121; 143) in such a way that their height and/or vertical setting can be adjusted relative to the direction of travel of the sporting device.

3. Sporting device as claimed in claim 1 or 2,
**characterized in that**
each of the guide runners (78, 79; 88, 89, 90; 98, 99) is arranged symmetrically relative to a jointed cross-shaft axle (74, 76; 84, 86; 94, 96) or relative to the axles in one assembly.

4. Sporting device as claimed in claim 1 or 2,
**characterized in that**
the stabilisers (144, 145) are arranged as bearing rails on one or both sides of the support members (143), either as separate, laterally protruding features or as integral parts of the support members.

5. Sporting device as claimed in one or more of claims 1 to 4,
**characterized in that**
the jointed cross-shaft axles (74, 76; 84, 86; 94, 96) are arranged with a sufficiently enlarged track width to enable them to compensate for the lateral inclinations and weight displacements which the driver transmits to the baseplate (72; 82; 92) through the grips (73; 83; 93).

6. Sporting device as claimed in one or more of claims 1 to 5,
**characterized in that**
an assembly combining two or several jointed cross-shaft axles is arranged at one or both extremities of the sporting device, always being arranged directly opposite to the jointed cross-shaft axles located at the other extremity.

7. Sporting device as claimed in one or more of claims 1 to 6,
**characterized in that**
the baseplate comprises one or several profile elements, preferably in tubular form, and running longitudinally down the sporting device, these being rigidly interconnected by means of clamp or connecting elements.

8. Sporting device as claimed in one or more of claims 1 to 7,
**characterized in that**
a footplate, seat, bench or bucket seat is arranged on the baseplate or upon the profile elements which substitute same, preferably removable and adjustable by means of clamp and connecting elements, safety belts or retaining clips.

9. Sporting device as claimed in one or more of claims 1 to 8,
**characterized in that**
one monoski, two normal skis, two or more short skis (75, 77), two or more skids (85, 87) or plate skids (95, 97; 95', 95'', 97', 97''), ice skids (78, 79; 88, 89; 90; 98, 99), or guide rails (143) with stabilizers (144, 145) are arranged as support members on the jointed cross-shaft axles (74, 76; 84, 86; 94, 96) either directly or via intermediate members such as vee-block clamps.

## Revendications

1. Appareil sportif (71; 81; 91) comprenant une plateforme (72; 82; 92) à laquelle sont fixés, par des pivots (74; 84; 94) diamétralement opposés, des éléments au moyen desquels l'appareil sportif (71; 81; 91) s'appuie sur le sol, la plateforme (72; 82; 92) étant équipée d'une ou de deux poignées (73; 83; 93) servant d'assistance au pivotement ou à l'orientation, poignées liées rigidement à la plateforme et qui permettent de basculer la plateforme (72; 82; 92) latéralement,
se caractérisant par le fait que
l'appareil sportif (71; 81; 91) est conçu en tant que dispositif coulissant, que les éléments d'appui sous la forme de skis (75, 77; 121), de planches coulissantes (85, 87), de plateaux coulissants (95, 97; 95', 95'', 97', 97'') ou de lames de guidage (143) sont munis d'une surface de portée (122) profilée et que des lames de guidage (78, 79; 88, 89, 90; 98, 99; 125) ou des ailes portantes (144, 145) sont disposées sur un ou deux côtés des éléments d'appui ou que celles-ci sont intégrées dans les éléments d'appui (141).

2. Appareil sportif d'après la revendication 1,
se caractérisant par le fait que
par rapport à la surface portante (122) des éléments d'appui (121; 143), les lames de guidage (125) ou les ailes portantes (144, 145) se laissent régler en hauteur et/ou perpendiculairement à l'axe de déplacement de l'appareil sportif.

3. Appareil sportif d'après la revendication 1 ou 2,
se caractérisant par le fait que
les lames de guidage (78, 79; 88, 89; 90; 98, 99) sont disposées symétriquement par rapport à l'axe de pivotement (74, 76; 84, 86; 94, 96) ou aux axes de pivotement d'un groupe.

4. Appareil sportif d'après la revendication 1 ou 2,
se caractérisant par le fait que
les ailes portantes (144, 145) sont formées par des glissières d'appui isolées saillant latéralement sur un ou deux côtés des éléments d'appui (143) ou intégrées dans ceux-ci.

5. Appareil sportif d'après une ou plusieurs des revendications 1 à 4,
se caractérisant par le fait que
l'écartement des axes de pivotement (74, 76; 84, 86; 94, 96) est agrandi à tel point que les inclinaisons et déplacements de poids de l'utilisateur, à transmettre par l'intermédiaire des poignées (73; 83; 93) sur la plateforme (72; 82; 92), se laissent absorber.

6. Appareil sportif d'après une ou plusieurs des revendications 1 à 5,
se caractérisant par le fait que
vers l'une ou les deux des extrémités de l'appareil sportif il est prévu respectivement deux ou plusieurs axes de pivotement formant un groupe et disposés respectivement en direction opposée aux axes de l'autre extrémité.

7. Appareil sportif d'après une ou plusieurs des revendications 1 à 6,
se caractérisant par le fait que
la plateforme consiste d'un ou de plusieurs éléments tubulaires profilés disposés en direction longitudinale de l'appareil sportif et liés rigidement au moyen d'éléments de serrage ou d'attache.

8. Appareil sportif d'après une ou plusieurs des revendications 1 à 7,
se caractérisant par le fait que
sur la plateforme ou les éléments profilés formant la plateforme, il est monté une plaque-support, un siège, un banc ou un siège profilé occupable en position couchée, fixés par des éléments de serrage ou d'attache, des sangles ou des clips et qui se laissent démonter et déplacer.

9. Appareil sportif d'après une ou plusieurs des revendications 1 à 8,
se caractérisant par le fait que
sur les axes de pivotement (74, 76; 84, 86; 94, 96), il est fixé directement ou par l'intermédiaire d'éléments tels que des prismes de serrage comme éléments d'appui, un monoski, deux ski normaux, deux ou plusieurs skis courts (75, 77), deux ou plusieurs planches coulissantes (85, 87) ou plateaux coulissants (95, 97; 95', 95'', 97', 97''), des lames (78, 79; 88, 89; 90; 98, 99) ou des lames de guidage (143) avec ailes portantes (144, 145).
